# EUROPÄISCHE PATENTSCHRIFT

(11) **EP 0 615 863 B1**
(45) Veröffentlichungstag und Bekanntmachung des Hinweises auf die Patenterteilung: **05.08.1998**
(21) Anmeldenummer: 94102772.4
(22) Anmeldetag: 24.02.1994
(51) Int. Cl.: B42C 5/02

(54) **Vorrichtung zum Rückenrunden von Buchblocks**
Device for rounding the backs of book blocks
Dispositif pour arrondir les dos de blocs de livres

(30) Priorität: 18.03.1993 DE 4308602; 10.09.1993 DE 4330719
(43) Veröffentlichungstag der Anmeldung: 21.09.1994
(73) Patentinhaber: Kolbus GmbH & Co. KG, D-32369 Rahden (DE)
(72) Erfinder: Rathert, Horst, D-32425 Minden (DE); Schröder, Karl-Friedrich, D-32339 Espelkamp (DE); Albrecht, Manfred, D-32312 Lübbecke (DE)

(56) Entgegenhaltungen:
- EP-A- 0 444 409
- EP-A- 0 444 410
- DE-A- 1 536 507

## Beschreibung

Die Erfindung betrifft eine Vorrichtung zum Rückenrunden von Buchblocks mit einer den Buchblock einspannenden Fördereinrichtung und mit einer Rückenrundeeinrichtung, bestehend aus Rundeelementen, die nach Freigabe des Buchblocks durch die Fördereinrichtung auf beide Seiten des Buchblocks durch eine definierte Drehbewegung sowie durch Druck einwirken.

Das Rückenrunden von Buchblocks, ein Arbeitsgang in der Buchherstellung, durch den der Buchblock die gewünschte Form des Rückens und gleichzeitig des Vorderschnitts erhält, wird in heutigen Buchblockbearbeitungsmaschinen überwiegend nach dem Walzenrundeprinzip durchgeführt.

Dabei erfolgt eine fließende Relativverschiebung der einzelnen Blätter bzw. Druckbogen durch gleichzeitiges Abwälzen geriffelter Rundewalzen an den Buchblockseiten über einen definierten Drehwinkel sowie unter Druckanwendung, wobei die Blätter bzw. Druckbogen beim Durch lauf des Buchblocks durch die Rundewalzen zur Buchblockmitte hin zunehmend vorgeschoben werden.

Durch den Rundevorgang soll der Buchblockrücken einen Kreisbogen oder einen abgeflachten Bogen erhalten, was für den nachfolgenden Arbeitsgang Abpressen im Hinblick auf das angestrebte Rückenprofil des Buchblocks entscheidend ist.

In erster Linie soll die Rundung mehr dem Kreisbogen entsprechen, wobei der Grad der Rundung durch den Rundekoeffizienten bestimmt wird, der sich aus der Hohe des Rückenbogens und der Buchblockdicke ergibt.

Beim Rundeprinzip durch Walzen wird die Rückenform durch verschiedene Faktoren beeinflußt wie Anpreßkraft der Rundewalzen, Drehwinkel der Rundewalzen und durch den Walzendurchmesser.

In den nach dem Walzenrundeprinzip arbeitenden Maschinen kommt eine Rundewalze mit einem einzigen Walzendurchmesser für alle anfallenden Buchblockformate zur Anwendung, die zwangsläufig den Anforderungen nur bedingt gerecht werden kann. Die gewünschte kreisbogenförmige Rückenrundung läßt sich nur dann erreichen, wenn Walzendurchmesser und Buchblockdicke aufeinander abgestimmt sind. Starke Abweichungen führen dazu, daß bei kleinformatigen Buchblocks der für das gewünschte Rundeergebnis erforderliche effektive Rundehub, bedingt durch die relativ großen Walzendurchmesser in Abhängigkeit von den gegebenen Platzverhältnissen, nicht zur Verfügung steht, hingegen bei großformatigen Buchblocks die relativ kleinen Walzendurchmesser keine Druckkräfte auf den mittleren Bereich der Buchblocks ausüben können.

Das Dokument EP-A-444 409 offenbart eine Vorrichtung nach dem Oberbegriff des Anspruchs 1.

Der Erfindung liegt die Aufgabe zugrunde, eine Vorrichtung zum Rückenrunden von Buchblocks der genannten Gattung zu schaffen, die hinsichtlich einer Qualitätsverbesserung bei allen anfallenden Buchblockformaten die gewünschte Rückenrundung sicherstellt und mit der sich die Rückenform variabel gestalten läßt.

Die Aufgabe wird erfindungsgemäß gelöst durch die Merkmale der Kennzeichnungsteile der Patentansprüche 1 und 8. Weiterbildungen der Erfindung sind Gegenstand der Unteransprüche.

Mit der erfindungsgemäßen Vorrichtung zum Rückenrunden können beliebig hohe Preßkräfte auf den Buchblock wirken mit dem Ergebnis einer wesentlich verbes serten Rundung auch bei kleinen Buchblockformaten. Ferner läßt sich durch den Einsatz unterschiedlicher Runderadien der Rundeeffekt optimal variieren.

Die Erfindung wird im folgenden anhand der Figuren an Ausführungsbeispielen näher erläutert. Es zeigen:
- Fig. 1: eine Systemdarstellung der Vorrichtung zum Rückenrunden eines ersten Ausführungsbeispiels gemäß Schnittlinie A-B in Fig. 3;
- Fig. 2: eine Ansicht der Vorrichtung gemäß der Schnittlinie C-D in Fig. 3;
- Fig. 3: eine Draufsicht der Vorrichtung;
- Fig. 4: eine Systemdarstellung der Vorrichtung zum Rückenrunden eines zweiten Ausführungsbeispiels.

Während sich beim herkömmlichen Rundeprinzip Rundewalzen auf den beiden Buchblockseitenflächen abwälzen und dabei einen Rundeeffekt erzeugen, der vom Walzendurchmesser, Walzenpreßkraft und Drehwinkel der Walzen abhängig ist, sieht die Rückenrundevorrichtung nach der Erfindung gemäß dem ersten Ausführungsbeispiel auf jeder Seite des Buchblocks 1 zwei Rundesegmente 2, 2'; 3, 3' vor, die wechselweise mit kurzen Rundewegen mehrfach an den Buchblockseiten abrollen, indem sie zu diesen relativ nach oben bewegt werden, nachdem eine Transportklammer 4 den Buchblock 1 freigegeben hat. Um ein Zurückspringen der Rundung zu verhindern, ist dabei die wechselweise Bewegung dar Rundesegmente 2, 2'; 3, 3' derart gesteuert, daß der Buchblock 1 von paarweise zusammenwirkenden Rundesegmenten 2, 2'; 3, 3' ständig eingespannt gehalten bleibt.

Durch Summierung der einzelnen Rundewege kann bei gegebenen Platzverhältnissen, die bei kleinen Buchblockformaten nur minimale Rundewege gestatten, unter Beibehalten der Falzkante auf einer konstanten Höhe ein maximaler Rundeeffekt erreicht werden. Die Wirkfläche der Rundesegmente 2, 2'; 3, 3' ist vorzugsweise in zwei Abwälzbereiche mit unterschiedlichen Runderadien R1 und R2 aufgeteilt, die je nach Rundecharakteristik zum Einsatz gelangen.

Die Rundesegmente 2, 2'; 3, 3' sind jeweils in einem verschiebbaren Zwischenrahmen 8, 9 mit spiegelbildlicher Anordnung der Runderadien R1, R2 zueinander gelagert, indem vorderseitige Zahnsegmente 10, 11 in Zahnstangen 12, 13 des Zwischenrahmens 8, 9 greifen und sich rückseitige Nocken 14, 15 an Rollen 16, 17 der Zwischenrahmen 8, 9 abstützen. An der Rückseite der beiden Rundesegmente 2, 2'; 3, 3' greifen über nicht dargestellte Mittel betätigte Antriebsstangen 18, 19 an, die die Rundesegmente 2, 2'; 3, 3' in vertikaler Richtung bewegen, wodurch die Zahnsegmente 10, 11 an den Zahnstangen 12, 13 und somit auch der Runderadius R1 bzw. R2 an der Blockseite abrollt. Der Teilkreisradius der Zahnsegmente 10, 11 entspricht dabei dem mittleren Runderadius, was dazu führt, daß das äußere Blatt des Buchblocks 1 genau auf konstanter Höhe gehalten wird.

Über den Vertikalhub der Rundesegmente 2, 2'; 3, 3' durch die Antriebsstangen 18, 19 läßt sich der jeweils einzusetzende Runderadius R1, R2 bestimmen.

Für die Horizontalbewegung der beiden Rundesegmente 2, 2'; 3, 3' in einem Tragrahmen 20 unter Verwendung von Laufrollen 20a ist eine gemeinsame drehangetriebene Kulisse 22 vorgesehen, die auf Mitnahmerollen 23, 24 der Zwischenrahmen 8, 9 greift.

Die Kulisse 22 befindet sich auf einer Welle 25, die, wie aus der linken Darstellung in Figur 2 hervorgeht, über eine Antriebseinrichtung 26 bis 29 gemäß Pfeilrichtung um eine Achse 30 eine wechselnde Drehbewegung ausführt und somit eine gegensinnige Bewegung der Rundesegmente 2, 2'; 3, 3' in dem Tragrahmen 20 in Koordination mit dem Vertikalhub erzeugt.

Zum Aufbringen der für den Rundevorgang erforderlichen Anpreßkraft auf die Seiten des Buchblocks 1 werden die Rundesegmente 2, 2'; 3, 3' in Querrichtung bewegt, wozu eine nicht dargestellte Feder eine Zugkraft auf eine Traverse 31 ausübt, die durch Kraftübertragungshebel 32 mit der Achse 30 in Wirkverbindung steht.

Nach ausgeführtem Rundevorgang erfolgt die Freigabe des Buchblocks 1 durch die Rundesegmente 2, 2'; 3, 3' sowie die Übernahme eines nachfolgenden zu rundenden Buchblocks 1, was eine der Zugkraft der Feder entgegenwirkende Kraftkomponente bewirkt, die einen definierten Abstand der Rundesegmente 2, 2'; 3, 3' von den Seiten des Buchblocks 1 herstellt.

Die Rückenrundevorrichtung nach der Erfindung sieht gemäß da zweiten Ausführungsbeispiel auf jeder Seite des Buchblocks 1 Rundesegmente 40, 40'; 41, 41' vor, die sich an den Buchblockseiten abwälzen und gleichzeitig nach oben bewegen nach Freigabe des Buchblocks 1 durch die Transportklammer 4. Durch die der Drehbewegung überlagerte Vertikalbewegung der beiden Rundesegmente 40, 40', 41, 41' wird die Vertikalbewegung des Buchblocks 1 kompensiert und somit die außen liegenden Blätter bzw. Druckbogen des Buchblocks 1 auf konstantem Niveau gehalten. Das durch die Kompensationsbwegung bewirkte Halten des Buchblocks 1 in der Klammer 4 des Transportsystem in einer definierten Höhenposition ist für den nachfolgenden Arbeitsprozeß von Bedeutung.

Um ein Zurückspringen der Rundung zu verhindern, ist die Öffnungs- und Schließbewegung der beiden Rundesegmente 40, 40'; 41, 41' derart auf die Öffnungs- und Schließbewegung der Klammer 4 abgestimmt, daß der Buchblock 1 ständig eingespannt gehalten bleibt.

Für die Rundesegmente 40, 40'; 41, 41' sind unterschiedliche Runderadien R1, R2 vorgesehen, die der Rundecharakteristik entsprechend zum Einsatz gelangen, indem Rundesegmente 41, 41' als Wechselteile mit einem größeren Radius über die Rundesegmente 40, 40' mit dem kleineren Runderadius greifen und an diesen lösbar gehaltert werden.

Die Rundesegmente 40, 40'; 41, 41' sind in spiegelbildlicher Anordnung jeweils zwischen abgewinkelten Trägern 43, 43' drehbar gelagert, die in lotrechter Ebene auf vertikalen Führungsbahnen 44, 44' verfahren werden.

Auf der der Wirkfläche abgewandten Seite an den freien Enden der Rundesegmente 40, 40' greifen an angeformte Ausleger 45, 45' gekröpfte Druckhebel 46, 46' gelenkig an, die ihrerseits gelenkig mit Antriebshebeln 47, 47' gekoppelt sind.

Die sich auf beiden Seiten eines Buchblocks 1 gegenüberliegenden abgewinkelten Träger 43, 43' mit den Rundesegmenten 40, 40'; 41, 41' sind über eine gemeinsame Traverse 48 miteinander verbunden, indem in dem Träger 43, 43' drehbar gelagerte Achsen 49, 49' die Traverse 48 durchgreifen. Auf den Lagerachsen 49, 49' befinden sich drehfest Antriebshebel 47, 47' sowie Kegelräder 51, 51' auf die an anderer Stelle näher eingegangen wird.

Die sich gegenüberliegenden abgewinkelten Träger 43, 43' sind auf einer im Maschinenrahmen 52 gelagerten Welle 53 horizontal verschiebbar gelagert. Den unterschiedlichen Buchblockstärken entsprechend läßt sich der Abstand der Träger 43, 43' zueinander einstellen, und zwar mittels einer von Hand zu betätigenden in der vertikalen Führungsbahn 44 gehalterten Stellspindel 54, die mit einem Gewindeteil in ein drehbar in einem zweiarmigen Hebel 56 gelagertes Muttergewindestück 57 greift, während am anderen Ende des Hebels 56 eine mit der vertikalen Führungsbahn 44' auf der gegenüberliegenden Seite verbundenen Koppelstange 58 angreift.

Die Bewegung zum Öffnen und Schließen der Rundesegmente 40, 40'; 41, 41' in zeitlicher Abstimmung mit ihrer Drehbewegung erfolgt über eine vom Hauptantrieb aus drehangetriebene Kurvenscheibe 61, die einen Antriebshebel 62 mit einer von einer Zugfeder 64 in Anlage gehaltenen Steuerrolle 63 betätigt. Der Antriebshebel 62 trägt ein Drehlager 65, das von einer an dem zweiarmigen Hebel 56 angelenkten Betätigungsstange 66 durchgriffen wird, die sich am Drehlager 65 mittels einer Druckfeder 67 auf der gegenüberliegenden Seite abstützt. Über Stellmittel 68 läßt sich die Druckfeder 67 mehr oder weniger zusammendrücken und somit die Preßkraft zwischen den Rundesegmenten 40, 40'; 41, 41' variieren.

Die die abgewinkelten Träger 43, 43' miteinander verbindende Traverse 48 wird zwischen einer oberen und unteren Endstation verfahren, betätigt von einem im Maschinenrahmen 52 drehbar gelagerten zweiarmigen Hebel 69, dessen einer Hebelarm eine Folgerolle 73 trägt, die in einer kreisförmigen Nutkurve 74 der Kurvenscheibe 61 läuft und dessen anderer Arm über eine Koppelstange 75 mit der Traverse 48 gelenkig in Verbindung steht.

Zur Überlagerung von Vertikal- und Drehbewegung der Rundesegmente 40, 40'; 41, 41' wird die Drehbewegung für den Abwälzvorgang an den Buchblockseitenflächen von der Vertikalbewegung abgeleitet, wozu sich auf einer gemeinsamen Achse 79 Kegelräder 78, 78' an der Traverse 48 mit den Kegelrädern 51, 51' auf den Lagerachsen 49, 49' der Träger 43, 43' in Eingriff befinden und eine Zugstange 70 gelenkig zwischen einem Ausleger des Antriebshebels 47 des zugehörigen winkligen Trägers 43 und dem unteren Ende der vertikalen Führungsbahn 44 vorgesehen ist.

Für die Abstandsveränderung der Rundesegmente 40, 40'; 41, 41' läßt sich die Verbindungsachse 79 der beiden Kegelräder 78, 78' über eine in Axialrichtung frei verschiebbare Formschlußverbindung 80 des Kegelrades 78' zusammen mit der Traverse 48 einerseits sowie andererseits über ein Langloch 81 in der Traverse 48, das von der Lagerachse 49 durchgriffen wird, verschieben.

Zum Einstellen des Rundewegs der Rundesegmente 40, 40'; 41, 41' wird der Angriffspunkt der Koppelstange 75 in einem Langloch 76 des Schwenkhebels 69 über von Hand zu betätigende Verstellmittel 77 verschoben.

Über eine Kulissenverstelleinrichtung 72 läßt sich der Anlenkpunkt der Zugstange 70 in einem Langloch 50 im Ausleger des Antriebshebels 47 im Hinblick auf die unterschiedlichen Runderadien variieren.

## Patentansprüche

1. Vorrichtung zum Rückenrunden von Buchblocks (1) mit einer Einspanneinrichtung (4) für den Buchblock (1) und mit einer Rückenrundeeinrichtung, bestehend aus Rundeelementen (2, 2 , 3, 3 , 40, 40 , 41, 41 ), die nach Freigabe des Buchblocks (1) durch die Einspanneinrichtung (4) auf die Seiten des Buchblocks (1) durch eine definierte Drehbewegung sowie durch Druck einwirken und von Antriebsmitteln (10 - 19, 43 - 49, 51, 53, 61, 69, 70, 73 - 75, 78 - 80 und 45 - 47 , 51 , 78 ) drehangetriebene und vertikal verfahrbare sich an den Seiten des Buchblocks (1) abwalzende sind, wobei die Vertikalbewegung der Drehbewegung überlagert ist, derart, daß die infolge der Drehbewegung erzeugte Vertikalbewegung des Buchblocks kompensiert wird, gekennzeichnet durch Rundeelemente (2, 2 , 3, 3', 40, 40 , 41, 41 ) mit wenigstens zwei Abwälzbereichen unterschiedlicher Runderadien (R1, R2).

2. Vorrichtung nach Anspruch 1, gekennzeichnet durch Rundeelemente (2, 2'; 3, 3') mit Abwälzbereichen, die über eine Antriebseinrichtung (10-19) mehrfach an den Seiten des Buchblocks (1) abrollen, indem sie zu diesen relativ verfahren werden und der Buchblock (1) zwischen den einzelnen Abrollphasen von Klemmitteln (2, 2'; 3, 3') gehalten wird.

3. Vorrichtung nach Anspruch 1 oder 2, dadurch gekennzeichnet, daß auf jeder Seite des Buchblocks (1) zwei Rundeelemente (2, 2'; 3, 3') vorgesehen sind, deren Abwälzbereiche wechselweise mit den Seiten des Buchblocks (1) in Wirkverbindung bringbar sind.

4. Vorrichtung nach Anspruch 3, dadurch gekennzeichnet, daß die wechselweise Bewegung der Rundeelemente (2, 2'; 3, 3') derart gesteuert ist, daß der Buchblock (1) ständig von den paarweise zusammenwirkenden Rundeelementen (2, 2'; 3, 3') eingespannt gehalten ist.

5. Vorrichtung nach Anspruch 1 bis 4, dadurch gekennzeichnet, daß die Runderadien (R1, R2) der Rundeelemente (2, 2'; 3, 3') spiegelbildlich zueinander angeordnet sind.

6. Vorrichtung nach Anspruch 1 bis 5, dadurch gekennzeichnet, daß die Rundeelemente (2, 2'; 3, 3') jeweils in verschiebbaren Zwischenrahmen (8, 9) gelagert sind, indem vorderseitig Zahnsegmente (10, 11) mit einem dem mittleren Runderadius entsprechenden Teilkreis in Zahnstangen (12, 13) der Zwischenrahmen (8, 9) greifen und sich rückseitige Nocken (14, 15) an Rollen (16, 17) des Zwischenrahmens (8, 9) abstützen, daß die Rundeelemente (2, 2'; 3, 3') über Betätigungsmittel (18, 19), die auf der den Zahnsegmenten (10, 11) abgewandten Seite angreifen, vertikal bewegbar sind und dabei die Zahnsegmente (10, 11) auf den Zahnstangen (12, 13) abrollen, daß die Zwischenrahmen (8, 9) in Tragrahmen (20) horizontal verschiebbar gelagert und über eine mit wechselnder Drehrichtung angetriebene, auf Mitnahmerollen (23, 24) greifende Kulisse (22) gegensinnig in Koordination zum Vertikalhub der Rundeelemente (2, 2'; 3, 3') antreibbar sind und daß die Zwischenrahmen (8, 9) mit den Rundeelementen (2, 2'; 3, 3') in eine Wirkposition am Buchblock (1) unter Aufbringung einer Anpreßkraft und in eine vom Buchblock (1) zurückgezogene Position fahrbar sind.

7. Vorrichtung nach Anspruch 1 bis 6, dadurch gekennzeichnet, daß die für den Rundevorgang jeweils eingesetzten Runderadien (R1, R2) über eine Verstellung des Vertikalhubes in Wirkposition bringbar sind.

8. Vorrichtung zum Rückenrunden von Buchblocks mit einer den Buchblock einspannenden Fördereinrichtung und mit einer Rückenrundeeinrichtung, bestehend aus Rundeelementen, die nach Freigabe des Buchblocks auf die Seiten des Buchblocks durch eine definierte Drehbewegung sowie durch Druck einwirken, mit von Antriebsmitteln drehangetriebenen und vertikal verfahrbaren sich an den Seiten des Buchblocks (1) abwälzenden Rundeelementen, wobei die Vertikalbewegung der Drehbewegung der Rundeelemente überlagert ist, derart, daß die infolge der Drehbewegung erzeugte Vertikalbewegung des Buchblocks (1) kompensiert wird, dadurch gekennzeichnet, daß die Rundeelemente (40, 40'; 41, 41') unterschiedliche Runderadien (R1, R2) aufweisen, indem ein Wechselteil (41, 41') mit größerem Runderadius über ein Rundeelemente (40, 40') mit kleinerem Radius greift und an diesem lösbar gehaltert ist.

9. Vorrichtung nach Anspruch 8, dadurch gekennzeichnet, daß sich die Rundeelemente (40, 40'; 41, 41') drehbar an Trägern (43, 43') befinden, die in vertikalen Führungsbahnen (44, 44') von einer gemeinsamen Traverse (48) sowie von Antriebsmitteln (45, 49, 51, 53, 61, 69, 73-75, 78-80 und 45', 49', 51', 78') zwischen einer unteren und oberen Endstellung verfahrbar sind und daß die Drehbewegung der Rundeelemente (40, 40'; 41, 41') von der Vertikalbewegung der Traverse (48) ableitbar ist, indem drehbar an der Traverse (48) und/oder am Träger (43) gelagerte Antriebshebel (47, 47') einerseits über Druckhebel (46, 46') mit den Rundeelementen (40, 40'; 41, 41') und andererseits über eine Zugstange (70) ortsfest mit der Führungsbahn (44) gelenkig in Verbindung stehen.

10. Vorrichtung nach Anspruch 9, dadurch gekennzeichnet, daß die Traverse (48) von einem zweiarmigen Hebel (69) über eine Koppelstange (75) antreibbar ist und der Anlenkpunkt der Koppelstange (75) im Hebel (69) zur Einstellung des Vertikalhubes und somit des Rundeweges über Stellmittel (76, 77) veränderbar ist.

11. Vorrichtung nach Anspruch 9 oder 10, dadurch gekennzeichnet, daß der Anlenkpunkt der Zugstange (70) am Antriebshebel (47) über Stellmittel (72, 50) den unterschiedlichen Runderadien entsprechend veränderbar ist.

12. Vorrichtung nach Anspruch 9 bis 11, dadurch gekennzeichnet, daß die Antriebsbewegung für die Rundeelemente (40, 40'; 41, 41') von der einen Seite des Buchblocks (1) über Kegelradanordnungen (51, 78 und 51', 78') auf die gegenüberliegende Seite übertragbar ist, wobei einerseits eine Antriebswelle (79) im Hinblick auf eine Abstandsveränderung der Rundeelemente (40, 40'; 41, 41') zueinander mit dem Antriebskegelradpaar (51', 78) über eine in Axialrichtung frei verschiebbare Formschlußverbindung (80) gekoppelt ist und sich andererseits ein Langloch (81) in der Traverse (48) zur Querverschiebung von Träger (43) und Führungsbahn (44) an der Traverse (48) befindet.

13. Vorrichtung nach Anspruch 8 bis 12, dadurch gekennzeichnet, daß die Bewegung zum Öffnen und Schließen der Rundeelemente (40, 40'; 41, 41') von einer Kurvenscheibe (61) mit Antriebshebel (62) über eine Betätigungsstange (66) auf einen zweiarmigen Steuerhebel (56) erfolgt, der einerseits gelenkig mit der Führungsbahn (44') auf der einen Seite und andererseits mit der Führungsbahn (44) auf der gegenüberliegenden Seite über eine Stellspindel (54) und ein im Steuerhebel (56) drehbar gelagertes Muttergewindestück (57) verbunden ist.

14. Vorrichtung nach Anspruch 13, dadurch gekennzeichnet, daß sich die Betätigungsstange (66) über eine Druckfeder (67) an dem Antriebshebel (62) abstützt und die Federkraft über Stellmittel (68) variabel einstellbar ist.

15. Vorrichtung zum Rückenrunden von Buchblocks (1) mit einer Einspanneinrichtung (4) für den Buchblock (1) und mit einer Rückenrundeeinrichtung, bestehend aus Rundeelementen (2, 2 , 3, 3 , 40, 40 , 41, 41 ), die nach Freigabe des Buchblocks (1) durch die Einspanneinrichtung (4) auf die Seiten des Buchblocks (1) durch eine definierte Drehbewegung sowie durch Druck einwirken, gekennzeichnet durch Rundeelemente (2, 2', 3, 3', 40, 40', 41, 41') mit wenigstens zwei Abwälzbereichen unterschiedlicher Runderadien (R1, R2).

## Claims

1. Apparatus for rounding the spines of book blocks (1), with a clamping system (4) for the book block (1) and with a spine-rounding system consisting of rounding elements (2, 2', 3, 3', 40, 40', 41, 41') which act, by a defined rotation and also by pressure, on the sides of the book block (1) after it has been released by the clamping system (4), are drive-rotated by actuating means (10-19, 43-49, 51, 53, 61, 69, 70, 73-75, 78-80 and 45'-47', 51', 78') and are vertically movable, moving in rolling contact on the sides of the book block (1), the vertical movement being superimposed on the rotation in a manner such as to compensate for the vertical movement of the book block generated as a consequence of the rotation, characterized by rounding elements (2, 2', 3' 3', 40, 40', 41, 41') with at least two rolling-contact regions with different rounding radii (R1, R2).

2. Apparatus according to Claim 1, characterized by rounding elements (2, 2'; 3, 3') with rolling-contact regions which, by way of a drive system (10-19), repeatedly execute rolling movements in contact on the sides of the book block (1) as a result of their being moved relative thereto, and the book block (1) is held by clamping means (2, 2'; 3, 3') between the individual rolling-contact phases.

3. Apparatus according to Claim 1 or 2, characterized in that two rounding elements (2, 2'; 3, 3') are provided on each side of the book block (1) and their rolling-contact regions can be brought into functional association with the sides of the book block (1) in an alternating manner.

4. Apparatus according to Claim 3, characterized in that the alternating movement of the rounding elements (2, 2'; 3, 3') is controlled in a manner such that the book block (1) is kept continuously clamped by the rounding elements (2, 2'; 3, 3'), co-operating pairwise.

5. Apparatus according to any one of Claims 1 to 4, characterized in that the rounding radii (R1, R2) of the rounding elements (2, 2'; 3, 3') are arranged facing each other mirror-image fashion.

6. Apparatus according to any one of Claims 1 to 5, characterized in that the rounding elements (2, 2'; 3, 3') are each mounted in movable intermediate frames (8, 9), as a result of front-located toothed segments (10, 11), with a pitch circle corresponding to the mean rounding radius, meshing with toothed racks (12, 13) which are associated with the intermediate frames (8, 9), and rear-located cams (14, 15) bearing against rollers (16, 17) which are associated with the intermediate frame (8, 9), in that the rounding elements (2, 2'; 3, 3') are vertically movable by way of actuating means (18, 19) which act on the side facing away from the toothed segments (10, 11) and at the same time the toothed segments (10, 11) move in rolling contact on the toothed racks (12, 13), in that the intermediate frames (8, 9) are mounted in supporting frames (20) in a manner that allows horizontal displacement and, by way of a slotted link (22) fitting onto driving rollers (23, 24) and driven in alternating rotation directions, are actuatable in opposing senses, in co-ordination with the vertical stroke of the the rounding elements (2, 2': 3, 3'), and in that the intermediate frames (8, 9) are movable, with the rounding elements (2, 2'; 3, 3'), into a functionally effective position on the book block (1), with concurrent creation of a contact pressure, and into a position withdrawn from the book block (1).

7. Apparatus according to any one of Claims 1 to 6, characterized in that the rounding radii (R1, R2) employed for the rounding operation at any given time can be brought into functionally effective position by way of an adjustment of the vertical stroke.

8. Apparatus for rounding the spines of book blocks, with a transport system which clamps the book block and with a spine-rounding system consisting of rounding elements which act, by a defined rotation and also by pressure, on the sides of the book block after it has been released, with rounding elements which are drive-rotated by actuating means and are vertically movable, moving in rolling contact on the sides of the book block (1), the vertical movement being superimposed on the rotation of the rounding elements in a manner such as to compensate for the vertical movement of the book block (1) generated as a consequence of the rotation, characterized in that the rounding elements (40, 40'; 41, 41') have different rounding radii (R1, R2) as a result of a change part (41, 41') with a larger rounding radius fitting over a rounding element (40, 40') with a smaller radius and being secured to this element in a manner allowing detachability.

9. Apparatus according to Claim 8, characterized in that the rounding elements (40, 40'; 41, 41') are rotatably located on supporting members (43, 43') which are movable, between a lower limit position and an upper limit position, in vertical guideways (44, 44') by a common crossmember (48) and also by actuating means (45, 49, 51, 53, 61, 69, 73-75, 78-80 and 45', 49', 51', 78'), and in that the rotation of the rounding elements (40, 40'; 41, 41') is derivable from the vertical movement of the crossmember (48), as a result of actuating levers (47, 47'), rotatably mounted on the crossmember (48) and/or on the supporting member (43), being pivotably connected, on the one hand, to the rounding elements (40, 40'; 41, 41') via pressure levers (46, 46') and, on the other hand, to the guideway (44) at a fixed position, via a pull rod (70).

10. Apparatus according to Claim 9, characterized in that the crossmember (48) is actuatable by a two-armed lever (69), via a coupling rod (75), and the point at which the coupling rod (75) is pivotably connected in the lever (69) can be varied by adjusting means (76, 77), in order to adjust the vertical stroke and consequently the rounding travel.

11. Apparatus according to Claim 9 or 10, characterized in that the point at which the pull rod (70) is pivotably coupled to the actuating lever (47) can be varied by way of adjusting means (72, 50), according to the different rounding radii.

12. Apparatus according to any one of Claims 9 to 11, characterized in that the actuating movement for the rounding elements (40, 40'; 41, 41') can be transmitted from one side of the book block (1) to the other, opposite side via bevel gear arrangements (51, 78 and 51', 78'), and with regard to altering the distance between the rounding elements (40, 40'; 41, 41') an actuating shaft (79) is coupled, on the one hand, to the pair of actuating bevel gears (51', 78) via a mechanically positive, axially freely slidable connection (80), and on the other hand there is an elongated hole (81) in the crossmember (48) for lateral displacement of the supporting member (43) and guideway (44) thereon.

13. Apparatus according to any one of Claims 8 to 12, characterized in that the movement for opening and closing the rounding elements (40, 40'; 41, 41') is effected by a cam (61) with an actuating lever (62), by way of an operating rod (66) on a two-armed control lever (56) which, on the one hand, is pivotably connected to the guideway (44') on the one side and, on the other hand, is connected to the guideway (44) on the opposite side via an adjusting spindle (54) and an internally threaded component (57) which is rotatably mounted in the control lever (56).

14. Apparatus according to Claim 13, characterized in that the operating rod (66) is supported on the actuating lever (62) by way of a compression spring (67) and the spring force is variably adjustable by way of adjusting means (68).

15. Apparatus for rounding the spines of book blocks (1), with a clamping system (4) for the book block (1) and with a spine-rounding system consisting of rounding elements (2, 2', 3, 3', 40, 40', 41, 41') which act, by a defined rotation and also by pressure, on the sides of the book block (1) after it has been released by the clamping system (4), characterized by rounding elements (2, 2', 3, 3', 40, 40', 41, 41') with at least two rolling-contact regions with different rounding radii (R1, R2).

## Revendications

1. Dispositif pour arrondir le dos de corps d ouvrages (1), comportant un dispositif de serrage (4) du corps d ouvrage (1) et un dispositif d arrondissure composé d éléments d arrondissure (2, 2 ; 40, 40 ; 41, 41 ) qui, après libération du corps d ouvrage (1) par le dispositif de serrage (4), agissent sur les côtés du corps d ouvrage (1) par un mouvement de rotation défini et par pression et qui roulent sur les côtés du corps d ouvrage en étant entraînés en rotation par des moyens de commande (10-19, 43-49, 51, 53, 61, 69, 70, 73-75, 78-80 et 45 -47 , 51 , 78 ) et en étant déplaçables verticalement, le mouvement vertical desdits éléments d arrondissure se superposant à leur mouvement de rotation de façon à compenser le mouvement vertical du corps d ouvrage provoqué par le mouvement de rotation caractérisée en ce que les éléments d arrondissure (2, 2 ; 3, 3 ; 40, 40 ; 41, 41 ) comportent au moins deux zones de roulement de rayons d arrondissure différents (R1, R2).

2. Dispositif selon la revendication 1 caractérisé en ce que les éléments d arrondissure (2, 2 ; 3, 3 ) pourvu de zones de roulement sont entraînés par un dispositif de commande (10-19) pour rouler plusieurs fois sur les côtés du corps d ouvrage (1) en étant déplacés relativement par rapport auxdits côtés du corps d ouvrage (1) qui est maintenu par des moyens de serrage (2, 2 ; 3, 3 ) entre les différentes phases de roulement.

3. Dispositif selon les revendications 1 ou 2 caractérisé en ce qu il est prévu deux éléments d arrondissure (2, 2 ; 3, 3 ) de chaque côté du corps d ouvrage (1), les zones de roulement desdits éléments d arrondissure coopérant alternativement avec les côtés du corps d ouvrage (1).

4. Dispositif selon la revendication 3 caractérisé en ce que le mouvement alternatif des éléments d arrondissure (2, 2 ; 3, 3 ) est commandé de sorte que le corps d ouvrage (1) soit maintenu serré en permanence par les éléments d arrondissure (2, 2 ; 3, 3 ) coopérant par paires.

5. Dispositif selon les revendications 1 à 4 caractérisé en ce que les rayons (R1, R2) des éléments d arrondissure (2, 2 ; 3, 3 ) sont disposés symétriquement les uns par rapport aux autres.

6. Dispositif selon les revendications 1 à 5 caractérisé en ce que les éléments d arrondissure (2, 2 ; 3, 3 ) sont montés dans des cadres intermédiaires (8, 9) déplaçables par le fait que des segments dentés avant (10, 11) avec un cercle primitif de référence correspondant au rayon d arrondissure médian coopèrent par engagement avec des crémaillères (12, 13) des cadres intermédiaires (8, 9) et que des cames arrière (14, 15) s appuient sur des rouleaux (16, 17) des cadres intermédiaires (8, 9), en ce que les éléments d arrondissure (2, 2 ; 3, 3 ) sont déplaçables verticalement grâce à des moyens de commande (18, 19) prenant appui sur le côté opposé aux segments dentés (10, 11) qui coopèrent avec les crémaillères (12, 13), en ce que les cadres intermédiaires (8, 9) sont disposés dans des châssis (20) en étant déplaçables horizontalement et peuvent être entraînés en sens inverse, en coordination avec la course verticale des éléments d arrondissure (2, 2 ; 3, 3 ), par l intermédiaire d une coulisse (22) entraînée en rotation alternativement dans l une ou l autre direction et s engageant sur des rouleaux d entraînement (23, 24) et, en ce que les cadres intermédiaires (8, 9) avec les éléments d arrondissure (2, 2 ; 3, 3 ) sont déplaçables dans une position active de travail sur le corps d ouvrage par application d une force de pression et dans une position de retrait par rapport audit corps d ouvrage (1).

7. Dispositif selon les revendications 1 à 6 caractérisé en ce que les rayons d arrondissure (R1, R2) à utiliser pour l arrondissure peuvent être mis en position active de travail en réglant la course verticale.

8. Dispositif pour arrondir le dos de corps d ouvrages comportant un dispositif transporteur enserrant le corps d ouvrage et un dispositif d arrondissure composé d éléments d arrondissure qui, après libération du corps d ouvrage, agissent sur les côtés du corps d ouvrage par un mouvement de rotation défini et par pression, lesdits éléments d arrondissure qui sont entraînés en rotation et déplaçables verticalement roulent sur les côtés du corps d ouvrage (1), le mouvement vertical desdits éléments d arrondissure se superposant à leur mouvement de rotation de façon à compenser le mouvement vertical du corps d ouvrage (1) provoqué par le mouvement de rotation, caractérisé en ce que les éléments d arrondissure (40, 40 ; 41, 41 ) présentent des rayons d arrondissure différents (R1, R2) en ce sens qu une pièce changeable (41, 41 ) d un plus grand rayon d arrondissure s engage par dessus un élément d arrondissure (40, 40 ) de plus petit rayon d arrondissure en y étant maintenue de manière détachable.

9. Dispositif selon la revendication 8 caractérisé en ce que les éléments d arrondissure (40, 40 ; 41, 41 ) sont disposés en pouvant tourner sur des supports (43, 43 ) qui sont déplaçables dans des rails de guidage verticaux (44, 44 ) entre une position extrême inférieure et une position extrême supérieure grâce à une traverse commune (48) et des moyens de commande (45, 49, 51, 53, 61, 69, 73-75, 78-80 et 45 , 49 , 51 , 78 ) et en ce que le mouvement de rotation des éléments d arrondissure (40, 40 , 41, 41 ) est dérivé du mouvement vertical de la traverse (48) en ce sens que des leviers de commande (47, 47 ) disposés en pouvant tourner sur la traverse (48) et/ou le support (43) sont assemblés par un mécanisme articulé, d une part, par l intermédiaire de leviers de pression (46, 46 ) avec les éléments d arrondissure (40, 40 ; 41, 41 ) et, d autre part, de manière stationnaire par une tige de traction (70) avec le rail de guidage (44).

10. Dispositif selon la revendication 9 caractérisé en ce que la traverse (48) est entraînée par un levier à deux bras (69) par l intermédiaire d une bielle (75) dont le point d appui dans le levier (69) peut être modifié par des moyens de réglage (76, 77) afin de régler la course verticale et donc le chemin d arrondissure.

11. Dispositif selon les revendications 9 ou 10 caractérisé en ce que le point d appui de la tige de traction (70) sur le levier de commande (47) peut être modifié par des moyens de réglage (72, 50) en fonction des différents rayons d arrondissure.

12. Dispositif selon les revendications 9 à 11 caractérisé en ce que le mouvement de commande des éléments d arrondissure (40, 40 ; 41, 41 ) peut être transmis par un engrenage à roues coniques (51, 78 et 51 , 78 ) d un côté du corps d ouvrage (1) vers le côté opposé de celui-ci et en ce que, d une part, en vue d une modification de la distance réciproque des éléments d arrondissure (40, 40 ; 41, 41 ), un arbre de commande (79) est couplé avec la paire de pignons menants (51 , 78) par l intermédiaire d une moyen d assemblage par clabotage (80) déplaçable librement en direction axiale et, d autre part, un trou oblong (81) est ménagé dans la traverse (48) en vue d un déplacement perpendiculaire du support (43) et du rail de guidage (44) dans ladite traverse (48).

13. Dispositif selon les revendications 8 à 12 caractérisé en ce que le mouvement d ouverture et de fermeture des éléments d arrondissure (40, 40 ; 41, 41 ) s effectue depuis un disque-came (61) avec un levier de commande (62) par l intermédiaire d une tige d actionnement (66) vers un levier de commande à deux bras (56) qui est articulé d un côté sur le rail de guidage (44 ) et du côté opposé sur le rail de guidage (44) par l intermédiaire d une broche de réglage (54) et d un manchon taraudé (57) disposé dans le levier de commande (56) en pouvant tourner.

14. Dispositif selon la revendication 13 caractérisé en ce que la tige d actionnement (66) s appuie sur le levier de commande (62) par l intermédiaire d un ressort de pression (67) dont la force de pression est modifiable grâce à des moyens de réglage (68).

15. Dispositif pour arrondir le dos de corps d ouvrage (1) comportant un dispositif de serrage (4) du corps d ouvrage (1) et un dispositif d arrondissure composé d éléments d arrondissure (2, 2 ; 3, 3 ; 40, 40 ; 41, 41 ) qui, après libération du corps d ouvrage par le dispositif de serrage, agissent sur les côtés du corps d ouvrage (1) par un mouvement de rotation défini et par pression, caractérisé en ce que les éléments d arrondissure (2, 2 ; 3, 3 ; 40, 40 ; 41, 41 ) comportent au moins deux zones de roulement de rayons d arrondissure différents (R1, R2).
